# EUROPÄISCHE PATENTSCHRIFT

(11) **EP 0 426 888 B1**
(45) Veröffentlichungstag und Bekanntmachung des Hinweises auf die Patenterteilung: **15.06.1994**
(21) Anmeldenummer: 89120562.7
(22) Anmeldetag: 07.11.1989
(51) Int. Cl.: B26B 3/06, B26B 29/02

(54) **Messer mit Messerscheide**
Knife with cutting-sheath
Couteau avec son fourreau-coupeur

(43) Veröffentlichungstag der Anmeldung: 15.05.1991
(73) Patentinhaber: A. EICKHORN GMBH + CO. FÜR SCHNEIDWAREN + WAFFEN KG, D-42699 Solingen (DE)
(72) Erfinder: Eickhorn, Rolf-Jürgen, Dipl.-Wirtsch.-Ing., D-5650 Solingen-Ohligs (DE)
(74) Vertreter: Türk, Gille, Hrabal, Leifert

(56) Entgegenhaltungen:
- GB-A- 924 741
- GB-A- 2 153 283

## Beschreibung

Die Erfindung betrifft ein Messer mit Messerscheide mit den Merkmalen des Oberbegriffes des Patentanspruches 1.

Bei einem u.a. aus GB-A-2153283 bekannten Messer dieser Art kann das Messer und die Messerscheide mittels eines Zapfens derart zusammengefügt werden, daß die der Schnittkante der Klinge gegenüberliegende Kante mit einer in der Messerscheide eingelassenen Lagerplatte derart zusammenwirkt, daß eine Schere entsteht, wobei das eine Scherenblatt durch die Klinge gebildet wird und das andere Scherenblatt durch die Messerscheide bzw. die darin eingelassene Lagerplatte, und hier speziell durch eine darin vorgesehene Einbuchtung. Das Spiel, mit dem die beiden Scherenblätter, d.h. die Messerscheide und die Klinge, zueinander angeordnet sind, wird bestimmt zum einen durch die Messerscheide bzw. der darin eingelegten Lagerplatte und zum anderen durch den die Klinge haltenden Zapfenkopf bzw. der zur Klinge weisenden Unterseite des Zapfenkopfes.

Bei häufiger Benutzung kommt es jedoch zu Verschleißerscheinungen am Zapfenkopf oder an der Lagerplatte, so daß ein ungewolltes Spiel entsteht und so die Wirkung des als Schere zu benutzenden Zusammenbaus beeinträchtigt wird.

Ebenso ist es denkbar, daß aus den verschiedensten Gründen ein geringeres Spiel der beiden Scherenblätter schon beim ersten Einsatz vonnöten ist, um eine spezielle Wirkung zu erzielen.

In GB-A-924 741 wird eine Verbesserung an Scheren beschrieben, bei der in einem Teil der Schere eine Justierschraube vorhanden ist. Kennzeichnendes Merkmal ist hier, daß diese Justierschraube innerhalb des Lagerplattenbereichs der beiden aufeinander gleitenden Scherenteile nahe der Drehachse der Scherenhälften angeordnet ist.

Der Erfindung liegt daher die Aufgabe zugrunde, ein Messer mit Messerscheide zu schaffen, bei dem nach Zusammenbau von Messerscheide und Klinge eine sichere Halterung und spielfreie Führung der beiden Scherblätter eingestellt werden kann. Diese Aufgabe wird bei einem Messer mit Messerscheide der eingangs genannten Gattung mit den Merkmalen des kennzeichnenden Teiles des Patentanspruches 1 gelöst.

Dadurch, daß gemäß der Erfindung ein außerhalb der Lagerplatte befinderlicher Teil der das Spiel mitbestimmenden unteren Fläche vertikal, d.h. senkrecht zum Rest der Fläche, verfahrbar ausgestaltet ist, wird es ermöglicht, bei einer gewünschten Verstellung des Scherblattspiels eine solche Verstellung vorzunehmen, ohne daß eine Veränderung der Scherblätter selbst erfolgen muß. Desweiteren können so etwaig auftretende Verschleißerscheinungen und damit Beeinträchtigungen in der Scherwirkung auf einfachste Art und Weise beseitigt werden.

Bildet die außerhalb der Lagerplatte befindliche, verfahrbar ausgestaltete untere Teilfläche nach einer vertikalen, d.h. senkrecht von der Restfläche wegführenden, Verlagerung die untere Führungsfläche, so ist eine Einstellbarkeit des Scherenblattspiels geschaffen, die lediglich Auswirkungen auf das Scherenblattspiel hat und die weiteren Funktionen z.B. der Lagerplatte, der Messerscheide oder des Messers selbst nicht beeinträchtigt und gleichzeitig eine Justierbarkeit ohne Rückwirkungen auf die Position der Lagerplatte gewahrleistet, ohne daß Veränderungen am konstruktiven Aufbau des Systems vorgenommen werden müßten.

Durch die erfindungsgemäße Anordnung der unteren, verfahrbar ausgestalteten Teilfläche in der Messerscheide in einem Abstand zur Lagerplatte und in einer Flucht mit Zapfen und der in der Lagerplatte angeordneten Einbuchtung ist gewährleistet, daß es durch eine Justierung weder zu Verkantungen noch anderweitigen Verlagerungen des durch die Klinge gebildeten Scherblattes kommt.

Ist die verfahrbar ausgestaltete untere Teilfläche als Oberseite eines Schraubenkopfes ausgeführt, so ist dadurch eine Verfahrbarkeit der Teilfläche gewährleistet, die auf einfache, aber umso wirkungsvollere Weise vorzunehmen ist, ohne daß es besonderer Hilfsmittel bzw. eines Spezialwerkzeuges bedarf und die Verfahrbarkeit auch unter extremsten Bedingungen vorzunehmen ist.

In der Zeichnung ist ein Ausführungsbeispiel des erfindungsgemäßen Messers schematisch dargestellt, und zwar zeigt
- Fig. 1: eine perspektivische Ansicht der Messerscheide in Draufsicht,
- Fig. 2: eine perspektivische Ansicht des Messers in Draufsicht und
- Fig. 3: eine Teilansicht von miteinander in Eingriff gebrachter Scheide und Messer in Draufsicht.

Wie in Figur 1 dargestellt, weist die Messerscheide (1) an ihrem geschlossenen Ende eine eingelassene Lagerplatte (2) auf, die mittels Schrauben (3) an der Messerscheide (1) festgelegt ist.

Im, in Blickrichtung Figur 1, unteren Abschnitt der Lagerplatte (2) ist eine diese um wenigstens ihren Schraubenkopf überragende,als Anschlagbolzen (4) dienende Schraube auf der in Figur 1 dargestellen Symmetrieachse (6) angeordnet.

Im, in Blickrichtung Figur 1, oberen Abschnitt der Lagerplatte (2) ist ein Zapfen (5) ebenfalls auf der Symmetrieachse (6) der Messerscheide (1) angeordnet. Dieser Zapfen (5) weist an seinem oberen, d.h. der Messerscheide (1) abgewandten, Ende einen weitgehend rechtwinklig ausgestalteten Zapfenkopf (7) auf, dessen Stirnenden mit einer jeweils teilkreisförmigen Abrundung versehen sind. Die Unterseite dieses Zapfenkopfes (7) endet in einem Abstand zur Lagerplatte (2).

Desweiteren befindet sich an der, in Blickrichtung Figur 1, rechten Seite der Lagerplatte (2) eine nasenförmig ausgestaltete Einbuchtung (8), die sich über die gesamte Stärke sowohl der Messerscheide (1) als auch der Lagerplatte (2) erstreckt und die eine untere Seite (9) aufweist, die im rechten Winkel zur Symmetrieachse (6) der Messerscheide (1) beginnend an der Außenseite der Lagerplatte (2) und in einem Abstand dazu endet. Die zweite Seite (10) der Einbuchtung (8) beginnt ebenfalls, in Blickrichtung Figur 1, an der rechten Seite der Lagerplatte (2), läuft auf die erste Seite (9) der Einbuchtung (8) zu und endet in einem Abstand dazu, wobei die untere und obere Seite (9, 10) der Einbuchtung (8) im Bereich der aufeinander zulaufenden Enden mittels eines Radius miteinander verbunden sind.

In einer Flucht mit der Einbuchtung (8) und dem Zapfen (5) ist auf der der Einbuchtung (8) abgewandten Seite des Zapfens (5) in einem geringen Abstand zur Lagerplatte (2) eine Schraube (11) derart angeordnet, daß der Schraubenkopf der Schraube (11) die Lagerplatte (2) nicht berührt und der Schraubenkopf in der Messerscheide (1) so zu versenken ist, daß die Oberkante des Schraubenkopfes die Oberfläche der Messerscheide (1) im vollständig eingedrehten Zustand nicht überragt. Dabei weist die Messerscheide (1) in diesem Bereich eine plateauartige Erhöhung auf, die in einem Abstand parallel zur Lagerplatte (2) verlaufend endet.

Wie in Figur 2 dargestellt, besteht das Messer im wesentlichen aus einer Klinge (12) und einem diese haltenden Heft (13).

Die Schneide (14) der Klinge (12) verläuft an ihrem dem Heft (13) abgewandten Ende bogenförmig auf eine Spitze (15) zu. Das Ende der der Schneide (14) gegenüberliegenden Seite der Klinge weist, in Blickrichtung Figur 2 betrachtet, eine konkave Ausgestaltung auf, so daß das Ende dieses konkaven Bogens zusammen mit dem Ende der Schneide (14) die Messerspitze (15) bildet. Die Klinge weist im Bereich ihrer Spitze (15) in einem Abstand zum konkaven Bogen und in einem Abstand zu der der Schneide (14) gegenüberliegenden Seite eine weitgehend rechteckig ausgestaltete Durchbrechung (16) auf, die in ihrer Form dem Zapfenkopf (7) entspricht und mit Spiel über diesen zu führen ist.

Wie in Figur 3 dargestellt, kann die Klinge (12) mit Hilfe der Durchbrechung (16) mit dem Zapfen (5) derart in Eingriff gebracht werden, daß der Zapfenkopf (7) durch die Durchbrechung (16) hindurchgeführt wird, so daß die der Schneide (14) gegenüberliegende Seite der Klinge (12) mit ihrem Ende, d.h. mit ihrem zwischen Durchbrechung (16) und Spitze (15) liegenden Abschnitt, auf der die Einbuchtung (8) aufweisenden Seite der Messerscheide (1) angeordnet ist und mit der Einbuchtung (8) bzw. deren durch die Lagerplatte (2) gebildetenen Ränder (9, 10) in Wirkungseingriff zu bringen ist.

Wie in Figur 3 dargestellt, wirkt die Einbuchtung (8) gemeinsam mit der dem mit ihr in Wirkungseingriff gelangenden Abschnitt der der Schneide (14) gegenüberliegenden Seite der Klinge (12) als Schere, wenn das Heft (13) des Messers und das die Öffnung (17) aufweisende Ende der Messerscheide (1) aufeinander zubewegt werden, so daß z.B.in die Einbuchtung (8) eingelegte Drähte mittels dieses Zusammenbaues durchkniffen werden können.

Die in Blickrichtung Figur 3 untere Seite der Klinge (12), d.h. die der Messerscheide (1) zugewandte Seite der Klinge (12), steht dabei in Berührungskontakt mit der Lagerplatte (2). Der Abstand zwischen Lagerplatte (2) und Unterkante Zapfenkopf (7) ist dabei so gewählt, daß die Klinge (12) mit leichtem Spiel geführt werden kann, ohne daß jedoch die Gefahr einer Verkantung bzw. die Gefahr eines zu festen Sitzes besteht.

Wird die in der Messerscheide (1) im Abstand zur Lagerplatte (2) angeordnete Schraube (11) derart gedreht, daß sie aus der Messerscheide (1) hervorragt, so drückt der Schraubenkopf (19) gegen die Unterseite der Klinge (12), so daß ein etwaig bestehendes ungewolltes Spiel zwischen Klinge (12) und Lagerplatte (2) bzw. Klinge (12) und Zapfenkopf (7) ausgeglichen wird.

Eine derartige Justierung mittels der Justierschraube (11) kann sowohl vorgenommen werden, um das üblicherweise vorgesehene leichte Spiel zwischen Klinge (12) und Zapfenkopf (7) auf der einen Seite und Lagerplatte (2) auf der anderen Seite zu verringern oder aber auch, um ein durch Abnutzung hervorgerufenes größeres Spiel zu beseitigen. Nach Benutzung der durch Zusammenbau des Messers und der Messerscheide (1) entstandenen Schere kann zu deren Demontage die Justierschraube (11) entweder wieder in ihre Ausgangsposition, d.h. in eine versenkte Position, verbracht werden oder aber in der der Nachjustierung bzw. Justierung dienenden Stellung verbleiben.

Wenn vorstehend ausgeführt ist, daß die Justierschraube (11) bzw. deren Kopf (19) verfahrbar ausgebildet ist, so ist darunter jede Art von Verstellbarkeit zu verstehen, welche die Höhenlage der Klinge (12) gegenüber der Unterseite des Kopfes (7) des Zapfens (5) verändern kann. Auch braucht die Justierschraube (11) nicht neben der Lagerplatte (2) angeordnet zu werden. Vielmehr kann sie auch in dieser Lagerplatte gelagert sein. Wichtig ist vielmehr, daß mit ihrer Hilfe die Position der Klinge (12) gegenüber der Unterseite des Zapfenkopfes (7) eingestellt und nachgestellt werden kann, ohne daß dadurch die Lage der Lagerplatte (2), an der der Zapfen (5) befestigt ist, beeinträchtigt werden könnte. Die die Lagerplatte (2) an der Messerscheide (1) haltenden beiden Schrauben (3) werden daher nicht als Nachstell- bzw. Justierelement benutzt.

Die Justierschraube (11) ist beim dargestellten Ausführungsbeispiel so angeordnet, daß sie frei liegt, wenn die Klinge (12) des Messers weit genug zurückgeschwenkt ist, so daß man die Justierschraube (11) nachstellen bzw. einstellen kann, ohne die Klinge (12) von der Scheide (1) bzw. dem Zapfen (5) abnehmen zu müssen. Wird die Klinge (12) in Richtung zur Schneidposition verschwenkt, gelangt sie über die Justierschraube (11) bzw. deren Kopf (19), wie Fig. 3 zeigt. Somit ist einerseits eine bequeme Justierung bzw. Nachjustierung möglich und andererseits gewährleistet, daß die Klinge (12) beim Schneidvorgang an der Unterseite des Kopfes (7) des Zapfens (5) flach anliegt und beim Schneiden nicht verkanten kann.

## Patentansprüche

1. Messer mit Messerscheide, mit einer Klinge (12), mit einem in der Klinge (12) des Messers angeordneten Durchbruch (16), mit einer auf der Messerscheide angeordneten und ein Scherenblatt bildenden Lagerplatte (2), mit einem an der Lagerplatte (2) vorgesehenen und der Halterung und Führung der Messerklinge (12) dienenden und durch den Durchbruch (16) zu führenden, einen Zapfenkopf (7) aufweisenden Zapfen (5), mit einer der Klinge (12), nach Zusammenbau von Klinge (12) und Messerscheide (1) als Halterung und Führung dienenden oberen Fläche, gebildet durch die der Klinge (12) zugewandten Seite des Zapfenkopfes (7), und mit einer unteren, das Spiel zwischen Klinge (12) und Messerscheide (1) begrenzenden, der dem Zapfenkopf (7) gegenüberliegenden Seite der Klinge (12) zugewandten Fläche,
**dadurch gekennzeichnet**, daß ein außerhalb der Lagerplatte (2) befindlicher Teil (19) der unteren Fläche vertikal, d.h. senkrecht zum Rest der unteren Fläche, verfahrbar ausgestaltet ist und bei zurückgeschwenkter Klinge (12) frei und bei vorgeschwenkter Klinge (12) verdeckt liegt, wobei dieser Teil (19) der unteren Fläche in der Messerscheide (1) durch die Oberseite eines die vertikale Verfahrbarkeit gewährleistenden Schraubenkopfes realisiert ist und in einem Abstand zur Lagerplatte (2) sowie in einer Flucht mit dem Zapfen (5) und einer in der Lagerplatte (2) vorgesehenen Einbuchtung (8) angeordnet ist.

## Claims

1. Knife with cutting-sheath with a cutter blade (12) having an opening (16) provided in said cutter blade (12), and further including a bearing plate (2) arranged on said cutter blade and forming a scissor blade, and further including a tenon (5) with a tenon head (7) provided on said bearing plate (2) serving to support and guidage said cutter blade (12) and which is inserted into said opening (16), and also including an upper surface which after assembly of said cutter blade (12) with said cutting-sheath (1) serves to support and guide said cutter blade (12), said upper surface being formed by the side of tenon head (7) facing said cutter blade (12), further including a lower surface limiting the clearance between said cutter blade (12) and said cutting-sheath (1) which faces the side of cutter blade (12) located opposite to said tenon head (7),
**characterized in that**
an external portion (19) of said lower surface located outside said bearing plate (2) is slidably arranged vertical, i.e. normal to the rest of said lower surface and which is freely exposed when said cutter blade (12) is in the retracted state and which is concealed in the extended state of said cutter blade (12), and in that said external portion (19) of said lower surface is formed in said cutting-sheath (1) by the upper surface of a screw head allowing vertical slidability thereof and located in spaced relationship to said bearing plate (2) and in alignment with said tenon (5) and a recess (8) provided in said bearing plate (2).

## Revendications

1. Couteau avec son fourreau coupeur comprenant une lame de coupe (12) avec une ouverture (16) disposée dans ladite lame de coupe (12), comprenant également une plaque de support (2) prévue sur ladite lame de coupe et formant une lame de sciseau, et comprenant un ergot (5) avec une tête d'ergot (7) pourvu sur ladite plaque de support (2) servant de support et de guidage pour ladite lame de coupe (12) et qui est inséré dans ladite ouverture (16), comprenant en outre une surface supérieure qui, après assemblage de ladite lame de coupe (12) avec ledit fourreau coupeur (1), sert de support et de guidage à ladite lame de coupe (12), ladite surface supérieure étant formée par le côté latéral de la tête d'ergot (7) disposé en face de ladite lame de coupe (12), et comprenant par ailleurs une surface inférieure limitant le jeu existant entre ladite lame de coupe (12) et ledit foureau coupeur (1) et disposée en regard du côté latéral de la lame de coupe (12) vis-à-vis de la tête d'ergot (7),
**caractérisé en ce que**
une partie (19) de ladite surface inférieure située en dehors de ladite plaque de support (2) est déplaçable en direction verticale, c'est-à-dire en direction normale par rapport au reste de ladite surface inférieure et qui est librement exposée lorsque ladite lame de coupe (12) se trouve en position rentrée et qui est cachée lorsque ladite lame de coupe (12) se trouve en position déployée, ladite partie (19) de la surface inférieure étant formée à l'intérieur dudit fourreau coupeur (1) par la surface supérieure d'une tête d'écrou assurant le glissement vertical et est située dans une relation espacée par rapport à ladite plaque de support (2) et en alignement avec ledit ergot (5) et une découpe (8) agencée dans ladite plaque de support (2).
